# EUROPÄISCHE PATENTSCHRIFT

(11) **EP 0 617 240 B1**
(45) Veröffentlichungstag und Bekanntmachung des Hinweises auf die Patenterteilung: **29.10.1997**
(21) Anmeldenummer: 94104393.7
(22) Anmeldetag: 21.03.1994
(51) Int. Cl.: F24D 19/10

(54) **Kombinierter Wasserheizer**
Mixed boiler
Chaudière mixte

(30) Priorität: 22.03.1993 DE 9304220 U
(43) Veröffentlichungstag der Anmeldung: 28.09.1994
(73) Patentinhaber: Joh. Vaillant GmbH u. Co., 42850 Remscheid (DE); Vaillant N.V., 1620 Drogenbos (BE); VAILLANT S.A.R.L, 94045 Créteil Cedex (FR); Vaillant B.V., 1100 DT Amsterdam (NL); Vaillant GmbH, 8953 Dietikon 1 (CH)
(72) Erfinder: Burgdorf, Achim, D-42929 Wermelskirchen (DE); Gaisbauer, Norbert, D-42799 Leichlingen (DE); Wolter, Martin, D-42853 Remscheid (DE)
(74) Vertreter: Heim, Johann-Ludwig, Dipl.-Ing.

(56) Entgegenhaltungen:
- DE-A- 2 434 222

## Beschreibung

Die Erfindung bezieht sich auf einen kombinierten Wasserheizer gemäß dem Oberbegriff des Anspruches 1.

Bei solchen, zum Beispiel aus der DE-OS 2 434 222 bekannten derartigen Wasserheizern wird im allgemeinen in der Betriebsart "Brauchwasserbereitung" das Brauchwasser indirekt vom - in dieser Betriebsart rein geräteintern fließenden - Heizwasser erwärmt. Die Vorlauftemperatur dieses Heizwassers wird dabei auf einen festen oder einstellbaren Wert geregelt. Eine solche reine Vorlauftemperaturregelung arbeitet sehr schnell und genau. Sie erfaßt jedoch nicht die echte Auslauftemperatur, die bei konstanter Vorlauftemperatur und konstantem Übertragungsverhalten des Wärmetauschers immer noch von der Brauchwassereinlauftemperatur und der Zapfmenge abhängig ist. Eine direkte Regelung der Auslauftemperatur ist wegen der Rohrlängen im Gerät und Wärmetauscher nur mit einem sehr langsamen Regler möglich. Der Vorhalt offenbart das Umschalten von einem Proportional- auf ein Proportional-Integral-Regelverhalten beim Umschalten von einer Vorlauf-(Heizungs-)Regelung auf eine Brauchwasser-Temperaturregelung.

Ziel der Erfindung ist es, diese Nachteile zu vermeiden und einen Wasserheizer der eingangs erwähnten Art vorzuschlagen, bei dem eine von der Einlauftemperatur und Zapfmenge im wesentlichen unabhängige Steuerung der Brauchwassertemperatur möglich ist.

Erfindungsgemäß wird dies bei einem Wasserheizer der eingangs erwähnten Art durch die kennzeichnenden Merkmale des Anspruches 1 erreicht.

Durch die vorgeschlagenen Merkmale ist sichergestellt, daß beim Zapfen von Brauchwasser und der damit verbundenen Aktivierung des Brauchwasser-Wärmetauschers eine Vorgabe der Vorlauftemperatur in Abhängigkeit von einer vorgegebenen Brauchwasser-Soll-Temperatur bzw. einem Vergleich dieser Temperatur mit der tatsächlichen Auslauftemperatur erfolgt. Die Regelung der Vorlauftemperatur erfolgt dabei in üblicher Weise, nur, daß eben nicht der aufgrund der herrschenden Außentemperatur ermittelte oder ein fest eingestellter Vorlauftemperaturwert als Führungsgröße dient, sondern ein aufgrund der gewünschten Brauchwassertemperatur bzw. eines Vergleichs dieser Temperatur mit der tatsächlichen Auslauftemperatur des Brauchwassers.

Der Brauchwasserbetrieb beginnt mit dem Öffnen eines Zapfventiles. Das Wasser fließt vom Kaltwasser-Einlauf durch den Brauchwasser-Wärmetauscher wodurch es in dessen Sekundärkreis zu einem Absinken des Druckes kommt, wodurch die Vorrangschaltung den Primär-Wärmetauscher mit dem Primärkreis des Brauchwasser-Wärmetauschers verbindet und es zu einem Kreislauf des Heizwassers über den Brauchwasser-Wärmetauscher kommt.

Der Brauchwassertemperaturregler gibt im Brauchwasserbetrieb einen Wert für die Vorlauftemperatur, der zur Bereitung von Brauchwasser mit der gewünschten Temperatur führt, an den dem Vorlauftemperaturregler zugeordneten Vergleicher weiter. Dabei kann mittels eines Wasserschalters der Vorlauftemperatur-Soll-Wert umgeschaltet werden.

Der Vorlauftemperaturregler vergleicht diesen Soll-Wert mit dem Ist-Wert der Vorlauftemperatur und regelt diese entsprechend durch Steuerung der Leistung der Wärmequelle, z.B. durch Steuerung der Brennstoffzufuhr zu einem Brenner.

Der Brauchwassertemperaturregler verändert den Vorlauftemperatur-Soll-Wert in Abhängigkeit von der Abweichung der Auslauftemperatur des Brauchwassers vom am Brauchwasser-Soll-Wertgeber eingestellten Soll-Wert.

Es ergibt sich durch die vorgeschlagenen Maßnahmen eine Kaskadenregelung, bei der die Regelung der Brauchwassertemperatur nicht direkt in Abhängigkeit von der Regelabweichung zwischen dem Soll- und Ist-Wert der Brauchwassertemperatur geregelt wird sondern indirekt über den unterlagerten Vorlauftemperaturregler, wodurch sich ein verbessertes dynamisches Verhalten ergibt. Der Vorlauftemperaturregler kann dabei als reiner Proportionalregler arbeiten, der Störungen im über den Brauchwasser-Wärmetauscher geführten Heizwasserkreislauf sehr schnell ausregelt. Der überlagerte Brauchwassertemperaturregler arbeitet bei kleineren Regelabweichungen als Proportional-lntegral-Regler, so daß keine stationäre Regelabweichung bleibt.

So ist es möglich die Differenz zwischen der eingestellten Brauchwasser-Soll-Temperatur und der vom Brauchwassertemperaturregler abgegebenen Vorlauftemperatur-Soll-Wertgeber auf eine maximal am Brauchwasser-Wärmetauscher auftretende Differenz zwischen der Vorlauftemperatur und der Auslauftemperatur, welche Differenz von der Bauart des Brauchwasser-Wärmetauschers bestimmt ist und z.B. 20°K beträgt, zu begrenzen. Dadurch arbeitet der Brauchwassertemperaturregler, solange er versucht, einen höheren Vorlauftemperatur-Soll-Wert vorzugeben, wie ein reiner Proportionalregler.

Hat sich die Auslauftemperatur dem Soll-Wert soweit angenähert, daß der Vorlauftemperatur-Soll-Wert um weniger als die oben beschriebene Differenz über dem Brauchwassertemperatur-Soll-Wert liegen soll, so wird die Begrenzungsfunktion unwirksam. Der Brauchwassertemperaturregler arbeitet dann als Proportional-lntegral-Regler.

Die Umschaltung erfolgt dabei durch den Vergleicher, der auf die jeweilige Differenz fest eingestellt ist.

Die Umschaltung der Regelcharakteristik des Brauchwassertemperaturreglers führt zu geringerem Überschwingen und kürzeren Einschwingzeiten beim Zapfbeginn und bei sprunghaften Soll-Wert-änderungen, als bei konstantem Proportional-lntegral-Verhalten erreichbar wäre.

Die Erfindung wird nun anhand der Zeichnung näher erläutert. Dabei zeigen:
Fig. 1 schematisch einen erfindungsgemäßen Wasserheizer und
Fig. 2 ein Blockschaltbild der Regelung des Wasserheizers nach der Fig. 1.
Gleiche Bezugszeichen bedeuten in beiden Figuren gleiche Einzelheiten.

Der Wasserheizer nach der Fig. 1 weist einen Brenner 1 auf, der über ein Gasregelventil 2 mit Gas versorgbar ist. Dieser Brenner 1 beaufschlagt einen Primär-Wärmetauscher 3 über dem eine Abgashaube 4 angeordnet ist.

Der Primär-Wärmetauscher 3 ist über eine Vorlaufleitung 5 mit einer Heizung 6 verbunden, die über eine Rücklaufleitung 7 mit dem Primär-Wärmetauscher 3 verbunden ist, wobei in der Rücklaufleitung 7 eine Umwälzpumpe 8 angeordnet ist.

In der Vorlaufleitung 5 ist ein Vorrangschaltventil 9 angeordnet, an dem eine Bypassleitung 10 angeschlossen ist, die zur Rücklaufleitung 7 führt und in der ein Primärkreis 12 eines Brauchwasser-Wärmetauschers 11 angeordnet ist.

Der Sekundärkreis 13 des Brauchwasser-Wärmetauschers 11 ist mit einem Kaltwassereinlaß 14 über einen Wasserschalter 15 verbunden, der bei einem Absinken des Druckes anspricht. Weiters ist der Sekundärkreis 13 mit einem Zapfventil 16 verbunden.

Weiters ist eine Steuerung 17 vorgesehen, die mit einem Vorlauftemperaturfühler 18, einem Vorlauftemperatur-Soll-Wertgeber 19, der den Soll-Wert in Abhängigkeit von der Außentemperatur vorgibt, einem Brauchwassertemperatur-Soll-Wertgeber 20, einem Auslauf-Temperaturfühler 26, sowie dem Wasserschalter 15 eingangsseitig verbunden. Ausgangsseitig ist die Steuerung 17 mit dem Gasventil 2, der Umlaufpumpe 8, dem Vorrangschaltventil 9 verbunden.

Die Steuerung 17 ist in der Fig. 2 in Form eines Flußdiagrammes näher dargestellt.

Ein Vorlauftemperatur-Regler 21 steuert das Gasregelventil 2 und damit den Brenner 1, der den Primär-Wärmetauscher 3 beaufschlagt. Der Vorlauftemperaturfühler 18 ist mit einem Vergleicher 22 verbunden, dessen zweiter Eingang mit dem Vorlauftemperatur-Soll-Wertgeber 19 und dem Ausgang eines Brauchwassertemperaturreglers 23 verbunden ist.

Der Brauchwassertemperaturregler 23 ist mit dem Ausgang eines Vergleichers 24 verbunden, der seinerseits mit dem Auslauftemperatur-Fühler 26 und dem Brauchwassertemperatur-Soll-Wertgeber 20 verbunden ist. Dabei gibt der Brauchwassertemperaturregler 23 beim Zapfen von Brauchwasser ein Vorlauftemperatur-Soll-Wert-Signal in Abhängigkeit von der Differenz zwischen der am Brauchwassertemperatur-Soll-Wertgeber 20 eingestellten Brauchwasser-Soll-Temperatur und der Auslauftemperatur des Brauchwassers ab. Dieses Vorlauftemperatur-Soll-Wert-Signal wird vom Vorlauftemperaturregler 21 verarbeitet, der den Brenner 1 entsprechend steuert.

Der Brauchwassertemperaturregler 23 ist weiters mit einem Vergleicher 25 verbunden, dessen beide Eingänge mit dem Brauchwassertemperatur-Soll-Wertgeber 20 und dem Ausgang des Brauchwassertemperaturreglers 23 verbunden sind. Dabei schaltet der Vergleicher 25 die Regelcharakteristik des Brauchwassertemperaturreglers 23 von einer Proportional-Integral-Regelcharakteristik auf eine Proportional-Regelcharakteristik um, wenn die Differenz zwischen der Vorlauf-Soll-Temperatur und der Auslauftemperatur einen bestimmten, von der Bauart des Brauchwasser-Wärmetauschers 11 abhängigen Wert übersteigt. Dadurch arbeitet der Brauchwassertemperaturregler 23, solange er versucht einen höheren Vorlauftemperatur-Soll-Wert vorzugeben wie ein reiner Proportional-Regler.

Durch die Umschaltung der Regelcharakteristik des Brauchwassertemperaturreglers 23 ergibt sich ein nur sehr geringes Überschwingen des Reglers und kürzere Einschwingzeiten beim Zapfbeginn und bei sprunghaften Soll-Wert-Änderungen, als bei einem konstanten Proportional-Integral-Regelverhalten des Brauchwassertemperaturreglers 23.

## Patentansprüche

1. Kombinierter Wasserheizer zur Bereitung von Brauch- und Heizwasser, mit einem von einer Wärmequelle beaufschlagten Primärwärmetauscher, der über ein von einem Zapfventil gesteuerten Vorrangschaltventil wahlweise mit einer Heizungsanlage oder einem Brauchwasser-Wärmetauscher verbindbar ist und einem Vorlauftemperaturregler, dem ein mit einem Vorlauftemperatur-Soll-Wertgeber und einem Vorlauftemperaturfühler verbundener Vergleicher zugeordnet ist, wobei bei aktiviertem Brauchwasser-Wärmetauscher (11) der mit dem Vorlauftemperatur-Soll-Wertgeber (19) verbundene Eingang des dem Vorlauftemperatur-regler (21) zugeordneten Vergleichers (22) mit dem Ausgangssignal eines Brauchwassertemperaturreglers (23) beaufschlagt ist, der eingangsseitig mit einem Vergleicher (24) verbunden ist, dessen Eingänge mit einem Brauchwasser-Auslauftemperaturfühler (26) und einem Brauchwasser-Soll-Wertgeber (20) verbunden sind, **dadurch gekennzeichnet**, daß der Ausgang des Brauchwassertemperaturreglers (23) mit einem Vergleicher (25) verbunden ist, dessen zweiter Eingang mit dem Brauchwasser-Soll-Wertgeber (20) verbunden ist, wobei dieser Vergleicher (25) die Regelcharakteristik des Brauchwassertemperaturreglers (23) in Abhängigkeit von der Differenz des Ausgangssignals des Brauchwassertemperaturreglers (23) und des Brauchwasser-Soll-Wertes von Proportional-Regelcharakteristik auf Proportional-Integral-Regelcharakteristik bei Unterschreitung einer vorgegebenen Differenz der Regelabweichung und umgekehrt umschaltet.

## Claims

1. Combined water heater for service and heating water, comprising a primary heat exchanger supplied from a heat source, such heat exchanger being alternatively connectable with a heating system or a service water heat exchanger via a priority control valve controlled by a tapping valve, and further comprising an upstream temperature regulator associated with a comparator device connected with an upstream temperature setpoint generator and an upstream temperature sensor, operating in such a way that, if the service water heat exchanger (11) is activated, the input connected with the upstream temperature setpoint generator (19) of the comparator device (22) associated with the upstream temperature regulator (21) receives the output signal of a service water temperature regulator (23), whose input side is connected with a comparator device (24) whose inputs, in turn, are connected with a service water discharge temperature sensor (26) and a service water setpoint generator (20), **characterized in that** the output of the service water temperature regulator (23) is connected with a comparator device (25) whose second input is connected with the service water setpoint generator (20), with this comparator device (25) operating to control a switching function depending on the difference between the output signal of the service water temperature regulator (23) and the service water setpoint temperature, such switching function acting in such a way that the regulating characteristic of the service water temperature regulator (23) is switched over from a proportional regulating characteristic to a proportional integral regulating characteristic when the regulating deviation falls short of a certain preset difference, and vice versa.

## Revendications

1. Chauffe-eau combiné pour la préparation d'eau sanitaire et d'eau chaude, comprenant un échangeur de chaleur primaire alimenté par une source de chaleur et qui peut être relié au choix à une installation de chauffage ou à un échangeur de chaleur pour eau sanitaire à l'aide d'un distributeur commandé par un robinet de prise d'eau, et un régulateur de température de sortie coopérant avec un comparateur relié à un générateur de consignes de température de sortie et une sonde de température de sortie, l'entrée reliée au générateur de consignes (19) du comparateur (22) combiné avec le régulateur de température de sortie (21) reçevant, lorsque l'échangeur de chaleur d'eau sanitaire (11) marche, le signal de sortie d'un régulateur de température d'eau sanitaire (23) dont l'entrée est reliée à un comparateur (24) dont les entrées sont reliées à une sonde de température d'eau sanitaire de sortie (26) et à un générateur de consignes d'eau sanitaire (20), **caractérisé par le fait** que la sortie du régulateur de température d'eau sanitaire (23) est reliée à un comparateur (25) dont l'autre entrée communique avec un générateur de consignes d'eau sanitaire (20), ledit comparateur (25) commutant la caractéristique du régulateur (23), en fonction de la différence entre le signal de sortie du régulateur (23) et la consigne d'eau sanitaire, de caractéristique proportionnelle en caractéristique intégrale au moment où l'écart de réglage est inférieur à une différence préréglée, et inversement.
